# EUROPÄISCHE PATENTSCHRIFT

(11) **EP 0 308 597 B1**
(45) Veröffentlichungstag und Bekanntmachung des Hinweises auf die Patenterteilung: **23.09.1992**
(21) Anmeldenummer: 88111077.9
(22) Anmeldetag: 12.07.1988
(51) Int. Cl.: B22D 41/08

(54) **Drehschiebeverschluss für ein metallurgisches Gefäss sowie Rotor und/oder Stator für einen solchen Drehverschluss**
Rotary sliding gate for a metallugical vessel just as rotor and or stator for such a rotary gate
Dispositif de fermeture à obturateur rotatif pour un récipient métallurgique ainsi qu'un rotor et/ou un stator pour un dispositif de fermeture rotatif

(30) Priorität: 19.09.1987 DE 3731600
(43) Veröffentlichungstag der Anmeldung: 29.03.1989
(73) Patentinhaber: DIDIER-WERKE AG, 65189 Wiesbaden (DE)
(72) Erfinder: Lührsen, Ernst, D-6208 Bad Schwalbach (DE); Hintzen, Ullrich, D-6204 Taunusstein-Watzhahn (DE); Brückner, Raimund, D-6272 Engenhahn (DE)
(74) Vertreter: Brückner, Raimund

(56) Entgegenhaltungen:
- DE-A- 2 608 472
- DE-A- 2 836 813
- DE-C- 3 306 670
- DE-C- 3 540 202
- GB-A- 2 133 513

## Beschreibung

Die Erfindung bezieht sich auf einen Drehschiebeverschluß für den Abstich flüssiger Metallschmelze aus einem metallurgischen Gefäß mit einem rotationssymmetrischen, als Verschlußkörper dienenden feuerfesten Rotor, welcher um eine Drehachse drehbar in einem einen Ausflußkanal aufweisenden Stator angeordnet ist und wenigstens einen unter Drehung des Rotors gegenüber dem Stator durch Verbindung der Einlauföffnung des Ausflußkanals des Stators mit der Auslauföffnung des Ausflußkanals des Stators mit der Auslauföffnung des Ausflußkanals des Stators zu öffnenden und durch Unterbrechung dieser Verbindung wieder zu schließenden Durchflußkanal aufweist.

Ein reiner Drehverschluß ist bspw. aus der DE-PS 33 06 670 bekannt. Bei diesem ist als Rotor ein rohrförmiges Küken vorgesehen, welches in einem konischen Ansatz eine radiale Verbindungsöffnung aufweist. Der konische Ansatz ist in eine entsprechend konische Sacklochbohrung eines in der Gefäßauskleidung fest angeordneten Formstücks mit einer Entnahmeöffnung dichtend eingepaßt. Für die Erzielung der erforderlichen Dichtigkeit ist eine hohe Flächenpressung zwischen dem konischen Ansatz des Drehkükens und dem ausschließlich konischen Dichtsitz des Formstückes erforderlich, welche durch einen axialen Federdruck aufgebracht werden muß. Das Öffnen und Schließen erfolgt durch Drehen des Kükens gegenüber dem Formstück.

Hiervon ausgehend ist es Aufgabe der vorliegenden Erfindung, einen Drehverschluß der eingangs genannten Art mit zuverlässigerer und vielseitigerer Funktion auszustatten, ohne daß für die Funktionsfähigkeit und die erforderliche Dichtigkeit die aufeinander gleitenden Dichtflächen mittels Druckelementen gegeneinander verspannt sind.

Diese Aufgabe wird erfindungsgemäß im wesentlichen dadurch gelöst, daß der Stator eine Aussparung mit einer als Dichtsitz dienenden kreiszylindrischen Innenfläche aufweist, in welche der Rotor mit einer kreiszylindrischen Mantelfläche dichtend eingepaßt ist und innerhalb welcher der Rotor sowohl drehbar als auch axial verschiebbar ist.

Hierbei liegen entweder wenigstens die Einlauföffnung des Ausflußkanals des Stators in der kreiszylindrischen Innenfläche seiner Aussparung und die Einlauföffnung des Durchflußkanals des Rotors in seiner kreiszylindrischen Mantelfläche oder wenigstens die Auslauföffnung des Ausflußkanals des Stators in der kreiszylindrischen Innenfläche seiner Aussparung und die Auslauföffnung des Durchflußkanals des Rotors in der kreiszylindrischen Mantelfläche. Für die erforderliche Dichtigkeit des Drehverschlusses sind keine Anpreßkräfte erforderlich. Darüber hinaus kann ein Öffnen und Schließen des Drehverschlusses sowohl durch Drehen des Rotors gegenüber dem Stator als auch durch Axialverschieben des Rotors in dem Stator erfolgen. So kann bspw. die Drosselung des Gießstrahles über eine Drehung des Rotors gegenüber dem Stator und das vollständige Öffnen und Schließen des Drehschiebeverschlusses durch axiales Verschieben des Rotors gegenüber dem Stator vorgenommen werden. Dies bringt den Vorteil mit sich, daß bei den beiden Funktionen unterschiedliche Schließflächenbereiche des Rotots in Nachbarschaft des Durchflußkanals von der Mantelfläche beaufschlagt werden, wodurch die Standzeit des Rotors als Steuer- und Schließelement gegenüber der bekannten Lösung beachtlich erhöht wird.

Im einfachsten Fall sind wenigstens die Einlauf- oder die Auslauföffnungen von Stator und Rotor in der kreiszylindrischen Innenfläche des Stators bzw. der kreiszylindrischen Mantelfläche des Rotors angeordnet.

Dabei können, zur vorteilhaften Lösung der gestellten Aufgabe, sowohl die Einlauföffnung des Ausflußkanals des Stators in der kreiszylindrischen Innenfläche der Aussparung und die Einlauföffnung des Durchflußkanals des Rotors in der kreiszylindrischen Mantelfläche des Rotors als auch die Auslauföffnung des Durchflußkanals des Rotors in der kreiszylindrischen Mantelfläche des Rotors und die Auslauföffnung des Ausflußkanals des Stators in der kreiszylindrischen Innenfläche der Aussparung liegen.

Insbesondere wenn ein wenigstens teilweise horizontaler Abstich erreicht werden soll, liegen die Einlauföffnung des Ausflußkanals des Stators und die Einlauföffnung des Durchflußkanals des Rotors vorzugsweise in je einer im wesentlichen senkrecht zur Drehachse stehenden Stirnfläche des Stators bzw. des Rotors oder die Auslauföffnung des Ausflußkanals des Stators und die Auslauföffnung des Durchflußkanals des Rotors je in einer im wesentlichen senkrecht zur Drehachse des Rotors stehenden Stirnfläche des Stators bzw. des Rotors.

Ein einlaufseitiges wie auslaufseitiges Verschließen und Öffnen des Durchflußkanals des Rotors erreicht man dann, wenn der Ausflußkanal des Stators als auch der Durchflußkanal des Rotors insgesamt im wesentlichen senkrecht zur Drehachse verlaufen. Rotor und Stator sind in diesem Fall sehr einfache Formkörper.

Wenn sowohl der Ausflußkanal des Stators als auch der Durchflußkanal des Rotors über einen wesentlichen Teil ihrer Länge parallel zur Drehachse des Rotors verlaufen, sind Stator und Rotor jedenfalls in diesem Teil ihrer Länge im wesentlichen rohrförmig mit verhältnismäßig dünner Wandstärke ausgebildet, was am Beginn des Gießvorganges ein verhältnismäßig schnelles Aufheizen des Drehschiebeverschlusses auf die gewünschte Betriebstemperatur gewährleistet.

Hierbei verlaufen vorzugsweise sowohl der Ausflußkanal des Stators als auch der Durchflußkanal des Rotors - in Durchflußrichtung gesehen - zunächst im wesentlichen in Richtung der Drehachse des Rotors und dann im wesentlichen senkrecht zu der Drehachse, oder umgekehrt.

Die Gefahr des Einfrierens des Drehschiebeverschlusses wird dann wesentlich verringert, wenn Stator und Rotor - bei gefülltem Gefäß - ganz oder mindestens teilweise in der Metallschmelze angeordnet sind.

Es ist aber auch möglich, Stator und Rotor außen an der Gefäßwandung anzuordnen.

Als besonders vorteilhaft hat es sich erwiesen, wenn Stator und Rotor wenigstens teilweise innerhalb der Gefäßwandung liegen und dabei, in noch weiterer Ausgestaltung des Erfindungsgedankens der Stator ganz oder teilweise einen Bestandteil der feuerfesten Gefäßbodenauskleidung und/oder der Gefäßwandauskleidung bildet. Dadurch wird ein Teil der Gefäßwandungsauskleidung eingespart und der Drehverschluß in thermisch günstiger Lage raumsparend untergebracht.

Wenn der Stator im Übergangsbereich zwischen Gefäßbodenauskleidung und Gefäßwandauskleidung angeordnet ist, ist der Drehverschluß für die Betätigung des Rotors selbst in diesem Fall leicht zugänglich, in welchem Stator und Rotor im unmittelbaren Einwirkungsbereich der im Gefäß vorhandenen Metallschmelze angeordnet sind.

Dabei kann der Rotor durch die Gefäßwand und die Gefäßwandauskleidung hindurch antriebbar sein.

Steht die Drehachse des Rotors bspw. senkrecht, so ist dieser vorzugsweise von unten durch den Gefäßboden und die Gefäßbodenauskleidung hindurch oder von oben ggf. durch die Metallschmelze hindurch antreibbar.

Von besonderem Vorteil ist es auch, wenn der Rotor von zwei unterschiedlichen Antrieben für Drehung und Axialverschiebung betätigbar ist. Soll bspw. die Steuerung des Gießstrahls durch Drehung erfolgen, ist hierfür eine verhältnismäßig präzise Betätigung erforderlich, welche jedoch nicht besonderes schnell vonstatten zu gehen braucht. Andererseits ist für das Öffnen und Verschließen des Drehschiebeverschlusses durch Axialverschiebung des Rotors in der Aussparung des Stators eine verhältnismäßig schnelle Bewegung erforderlich, die von Anschlägen in Öffnungs- und Schließstellung begrenzt sein kann.

Bei dem erfindungsgemäßen Drehschiebeverschluß ist es auch möglich, daß der Stator oder der Rotor oder ein Teil oder eine Verlängerung derselben als Gießschutzrohr ausgebildet ist.

Um die Kräfte, die für ein Drehen und/oder Axialverschieben des Rotors in der Aussparung des Stators dauerhaft auch unter Berücksichtigung eventueller unterschiedlicher Wärmeausdehnungskoeffizienten von Rotor und Stator zu gewährleisten, ist es von Vorteil, den Stator bzw. Rotor mittels einer feuerfesten Gleithülse zur Führung des Rotors bzw. Stators auszustatten. Der Rotor bewegt sich dadurch schwimmend im Stator.

Hinsichtlich der Materialauswahl wird mit der Erfindung vorgeschlagen, daß der Wärmeausdehnungskoeffizient des Rotors und ggs. dessen Gleithülse gleich oder kleiner als der Wärmeausdehnungskoeffizient des Stators und ggf. dessen Gleithülse ist. Hierdurch kann eine Verklemmung des Rotors gegenüber dem Stator beim Gießvorgang unter Betriebstemperaturen zuverlässig vermieden werden.

Stator und Rotor können vorzugsweise aus unterschiedlich harten, insbesondere keramischen Werkstoffen bestehen.

Vorzugsweise bestehen Rotor und/oder Stator und/oder deren Gleithülse aus Oxidkeramik.

Um das Gleitvermögen des Rotors gegenüber dem Stator zu verbessern, enthält das Feuerfestmaterial des Rotors und/oder des Stators und/oder der Gleithülse wenigstens in den einander zugekehrten Oberflächenbereichen Kohlenstoff, Graphit od. dgl. Dauerschmiermittel.

Insbesondere ist mit der Erfindung auch vorgesehen, daß das Feuerfestmaterial des Rotors und/oder des Stators und/oder der Gleithülse keramische Fasern oder keramische Fasern und Fasern aus Kohlenstoff oder Graphit enthält.

Die Erfindung bezieht sich ferner auf einen Rotor sowie einen Stator insbesondere für einen Drehverschluß der erfindungsgemäßen Art.

Der Rotor ist dadurch gekennzeichnet, daß er eine kreiszylindrische Mantelfläche aufweist, welche einer als Sitz dienenden kreiszylindrischen Innenfläche einer Aussparung eines feuerfesten Stators entspricht und in welcher wenigstens eine Einlauföffnung und/oder wenigstens eine Auslauföffnung eines Durchflußkanals liegen/liegt.

Andererseits ist der Stator erfindungsgemäß dadurch gekennzeichnet, daß er eine Aussparung mit einer als Sitz dienenden kreiszylindrischen Innenfläche aufweist, welche einer kreiszylindrischen Mantelfläche eines feuerfesten Rotors entspricht und in welcher wenigstens eine Einlauföffnung und/oder wenigstens eine Auslauföffnung eines Ausflußkanals liegen/liegt.

Einlauföffnung oder Auslauföffnung des Durchflußkanals des Rotors liegen bei einer besonders einfachen Ausgestaltung in der kreiszylindrischen Mantelfläche, die eine oder andere Öffnung kann aber auch in einer zur Drehachse im wesentlichen senkrecht stehenden Stirnfläche liegen.

Entsprechend liegen Einlauföffnung und Auslauföffnung des Ausflußkanals des Stators vorzugsweise in der kreiszylindrischen Innenfläche der Aussparung, während die beiden Öffnungen wahlweise aber auch in einer zur Längsachse der Aussparung im wesentlichen senkrecht stehenden Stirnfläche liegen können.

Die einfachste Ausführung des Rotors bzw. des Stators erhält man dann, wenn der Durchflußkanal im wesentlichen senkrecht zur Drehachse des Rotors bzw. der Ausflußkanal im wesentlichen senkrecht zur Längsachse der Aussparung des Stators verläuft.

Wenn es die Raumverhältnisse erfordern, kann aber auch vorgesehen sein, daß der Durchflußkanal des Rotors - in Durchflußrichtung gesehen - zunächst im wesentlichen in Richtung der Drehachse und dann im wesentlichen senkrecht zu der Drehachse verläuft oder umgekehrt, während entsprechend der Ausflußkanal des Stators - in Durchflußrichtung gesehen zunächst im wesentlichen in Richtung der Längsachse der Aussparung und dann im wesentlichen senkrecht zu der Längsachse verläuft oder umgekehrt, wobei die Drehachse des Rotors mit der Längsachse des Stators zusammenfällt.

Der Stator kann so ausgebildet sein, daß ein Teil oder eine Verlängerung von ihm als Gießschutzrohr dient.

Rotor bzw. Stator bestehen vorzugsweise aus Oxidkeramik.

Stator bzw. Rotor können auch mehrere Einlauf- oder Auslauföffnungen aufweisen, um die Standzeit dieser Teile zu vergrößern. Sind die Öffnungen verschieden groß, dann kann z.B. beim Ausgießen eine Öffnung mit großem Querschnitt durch Verschieben freigegeben werden, um z.B. einen Tundish schnell zu füllen, während im Gießbetrieb die Regelung der Gießgeschwindigkeit durch Verdrehen und/oder Verschieben von Öffnungen kleineren Querschnitts verhältnismäßig genau erfolgen kann.

Weitere Ziele, Merkmale. Vorteile und Anwendungsmöglichkeiten der vorliegenden Erfindung ergeben sich aus der nachfolgenden Beschreibung von Ausführungsbeispielen anhand der Zeichnung. Dabei bilden alle beschriebenen und/oder bildlich dargestellten Merkmale für sich oder in beliebiger sinnvoller Kombination den Gegenstand der vorliegenden Erfindung, auch unabhängig von ihrer Zusammenfassung in den Ansprüchen oder deren Rückbeziehung.

Die Fig. 1 bis 8 veranschaulichen jeweils schematisch im Vertikalschnitt ein metallurgisches Gefäß mit einem die Erfindung aufweisenden Drehschiebeverschluß verschiedener Ausgestaltung, wobei nach den Fig. 1 bis 3 die Drehachse des Rotors horizontal und nach Fig. 4 bis 8 vertikal verläuft. Bei der Ausgestaltung der Fig. 1 und 3 liegt der Drehverschluß außen an der Gefäßwandung, wobei die flüssige Metalkschmelze dem Drehschiebeverschluß über einen Einlaufstein in der Gefäßbodenauskleidung zugeführt wird, während bei der Ausführung Ausführung gemäß Fig. 2 der Drehverschluß in die Gefäßwandungsauskleidung integriert und im Übergangsbereich von Gefäßboden zu Gefäßwandung angeordnet ist. Bei der Ausgestaltung gemäß Fig. 4 bis 8 nimmt der Drehschiebeverschluß zwar ebenfalls einen Teil der Gefäßwandungsauskleidung ein, jedoch steht er im mittleren Bereich des Gefäßbodens vertikal.

Der Drehschiebeverschluß 1 für den Abstich flüssiger Schmelze aus einem metallurgischen Gefäß 2 hat einen rotationssymmetrischen, als Verschlußkörper dienenden feuerfesten Rotor 3. Der Rotor 3 ist um eine in diesem Fall horizontale Drehachse A drehbar in einem eine Aussparung 4 aufweisenden Stator 5 angeordnet. Der Rotor 3 weist wenigstens einen unter Drehung D des Rotors 3 gegenüber dem Stator 5 durch Verbindung der Einlauföffnung 6 des Ausflußkanals 4 des Stators 5 mit der Auslauföffnung 7 des Ausflußkanals 4 des Stators 5 zu öffnenden und durch Unterbrechung dieser Verbindung wieder zu schließenden Durchflußkanal 8 auf. Der Stator 5 hat eine Aussparung 9 mit einer als Sitz dienenden kreiszylindrischen Innenfläche 10, in welche der Rotor 4 mit seiner kreiszylindrischen Mantelfläche 11 dichtend eingepaßt ist. Der Rotor 3 ist innerhalb der Aussparung 9 sowohl drehbar als auch axial verschiebbar. Die Einlauföffnung 6 des Ausflußkanals 4 des Stators 5 liegt in der kreiszylindrischen Innenfläche 10 der Aussparung 9 und die Einlauföffnung 12 des Durchflußkanals 8 des Stators 3 in der kreiszylindrischen Mantelfläche 11 des Rotors 3. Ferner liegen die Auslauföffnung 13 des Durchflußkanals 8 des Rotors 3 in der kreiszylindrischen Mantelfläche 11 des Rotors 3 und die Auslauföffnung 7 des Ausflußkanals 4 des Stators 5 in der kreiszylindrischen Innenfläche 10 der Aussparung 9. Der Stator 5 und Rotor 3 sind insgesamt außen an der Gefäßwandung, nämlich an dem Gefäßboden 18 angeordnet. Ein Einlaufstein 20, welcher in der Gefaßbodenauskleidung 14 angeordnet ist, hat eine konische Durchflußöffnung 21, welche in die Einlauföffnung 6 des Ausflußkanals 4 des Stators 5 mündet. Sowohl der Ausflußkanal 4 des Stators 5 als auch der Durchflußkanal 8 des Rotors 3 verlaufen insgesamt im wesentlichen senkrecht zur Drehachse A, also in diesem Fall vertikal. Wie durch Doppelpfeile angedeutet, kann der Rotor nicht nur einer Drehung D um die Drehachse A unterworfen werden, sondern einer axialen Längsverschiebung V. Hierzu können zwei unterschiedliche Antriebe verwendet werden, wobei bspw. durch Drehung des Rotors 3 eine Steuerung des Gießstrahles und durch Axialverschiebung das Öffnen und Schließen des Drehverschlusses 1 bewerkstelligt wird. Bei diesem Ausführungsbeispiel ist der Rotor 3 in der Aussparung 9 des Stators 5 mittels einer feuerfesten Gleithülse 17 geführt.

Bei dem Ausführungsbeispiel von Fig. 2, bei welchem der Stator 5 und der Rotor 3 teilweise in dem für die Metallschmelze bestimmten Gefäßinnenraum und teilweise innerhalb der Gefäßwandung angeordnet ist, bilden der Stator 5 und der Rotor 3 wenigstens teilweise einen Bestandteil der feuerfesten Gefäßbodenauskleidung 14 und der Gefäßwandauskleidung 15. Die Einlauföffnung 6 des Ausflußkanals 4 des Stators 5 und die Einlauföffnung 12 des Durchflußkanals 8 des Rotors 3 liegen in je einer im wesentlichen senkrecht zur Drehachse A stehenden Stirnfläche des Stators 5 bzw. des Rotors 3, so daß die Metallschmelze zunächst im wesentlichen horizontal zur Drehachse A und dann vertikal, senkrecht zur Drehachse A aus dem Gefäßinneren herausgeführt wird. Der Rotor 3 ist durch die Gefäßwand 19 und die Gefäßwandauskleidung 15 hindurch von der Seite her antreibbar. Der Stator 5 hat eine Verlängerung, die als Eintauchausguß mit Ausgußrohr 16 ausgebildet ist.

Der Drehschieberverschluß 1 nach Fig. 3 liegt ähnlich wie derjenige nach Fig. 1 außen an dem Gefäßboden 18. Im Gegensatz zur Ausführung gemäß Fig. 1 verlaufen jedoch der Ausflußkanal 4 des Stators 5 und der Durchflußkanal 8 des Rotors 3 zunächst im wesentlichen vertikal, senkrecht zur Drehachse A und dann im wesentlichen horizontal, parallel zur Drehachse A. Auf diese Weise wird der Gießstrahl zunächst vertikal und dann horizontal aus dem Gefäßinneren herausgeführt. Die Betätigung des Rotors 3 erfolgt vorzugsweise an dem der Ausflußöffnung 13 des Durchflußkanals 8 gegenüberliegenden Ende. Ebenso wie bei der Ausführungsform gemäß Fig. 2 sind hier also Rotor 3 und Stator 5 wenigstens über einen Teil ihrer Länge mit rohrförmigen Abschnitten ineinandergepaßt. Die Auslauföffnung 7 des Ausflußkanals 4 des Stators 5 und die Auslauföffnung 13 des Durchflußkanals 8 des Rotors 3 liegen je in einer im wesentlichen senkrecht zur Drehachse A des Rotors 3 stehenden Stirnfläche des Stators 5 bzw. des Rotors 3.

Bei dem Ausführungsbeispiel nach Fig. 4 steht die Drehachse A des Rotors 3 vertikal, also senkrecht zum Gefäßboden 18. Der Rotor 3 wird über eine feuerfest umkleidete Betätigungsstange 22 sowohl gedreht als auch axial gegenüber dem vertikal stehenden hülsenförmigen Stator 5 verschoben. Stator 5 und Rotor 3 liegen auch hier teilweise im Gefäßinnenraum, welcher von der Metallschmelze eingenommen wird, und teilweise bilden sie einen Bestandteil der Gefäßbodenauskleidung 14. Sowohl der Ausflußkanal 4 des Stators 5 als auch der Durchflußkanal 8 des Rotors 3 verlaufen zunächst horizontal und dann vertikal, weil die Einlauföffnung 6 des Ausflußkanals 4 in der kreiszylindrischen Innenfläche 10 der Aussparung 9, die Einlauföffnung 12 des Durchflußkanals 8 in der kreiszylindrischen Mantelfläche 11 des Rotors 3, die Auslauföffnung 13 des Durchflußkanals 8 in der nach unten weisenden Stirnfläche des Rotors 3 und die Auslauföffnung 7 des Ausflußkanals 4 in der nach unten weisenden Stirnfläche des Stators 5 liegen.

Ebenso wie bei der Ausführungsform gemäß Fig. 2 liegt bei dem Drehverschluß gemäß Fig. 4 die Einlauföffnung 6 des Ausflußkanals 4 des Stators 5 etwas oberhalb der Innenfläche der Gefäßbodenauskleidung 14, so daß unerwünschte Schlackenreste im Gefäßinneren zurückgehalten werden.

Die Ausführungsform eines Drehschieberverschlusses nach Fig. 5 unterscheidet sich von dem in Fig. 4 dargestellten im wesentlichen dadurch, daß der Rotor 3 wie der Stator 5 als durchgehendes Rohr ausgebildet ist und von oberhalb des Badspiegels betätigt wird. Der rohrförmige Stator 5 ist mit seinem unteren Ende in die Gefäßbodenauskleidung 14 einbezogen.

Bei dem Ausführungsbeispiel gemäß Fig. 6 ist der Stator 5 ein oben geschlossenes Rohr, welches mit seinem unteren Ende in der Gefäßbodenauskleidung 14 aufgenommen ist. Der Rotor 3 ragt nach unten durch die Gefäßbodenauskleidung 14 und den Gefäßboden 18 in Form eines Gießschutzrohres 16 heraus und ist von unten betätigbar. Rotor 3 und Stator 5 haben je zwei diametral einander gegenüberliegende Einlauföffnungen 6 und 12. Zwischen Rotor 3 und Stator 5 können Führungsleisten 23 aus gleitfähigem Material untergebracht sein. Zur Verringerung des Reibungswiderstandes zwischen Rotor 3 und Stator 5 ist im unteren Bereich des Stators 5 dessen Innenquerschnitt geringfügig größer als der Außenquerschnitt des Rotors 3 in diesem Bereich, so daß der Rotor 3 nur über den oberen Teil seiner Länge in dem Stator 5 geführt ist.

Das Ausführungsbeispiel gemäß Fig. 7 ist dem von Fig. 6 ähnlich. Der Stator hat jedoch außer zweier diametral einander gegenüberliegender kleiner Einlauföffnungen 6 noch eine andere weiter unten liegende Einlauflöffnung 6′ größeren Querschnitts, die vollständig geöffnet werden kann, wenn der Rotor 3 weit genug nach unten gezogen wird.

Ähnlich ist es bei dem Ausführungsbeispiel von Fig. 8, bei welchem die größere Einlauföffnung 6′ des Stators 5 vollständig freigegeben werden kann, wenn der Rotor 3 weit genug nach oben gezogen wird.

### Bezugszeichenliste:

- 1: Drehschiebeverschluß
- 2: Gefäß
- 3: Rotor
- 4: Ausflußkanal des Stators
- 5: Stator
- 6, 6′: Einlauföffnung des Ausflußkanals
- 7: Auslauföffnung des Ausflußkanals
- 8: Durchflußkanal des Rotors
- 9: Aussparung
- 10: Innenfläche des Stators
- 11: Mantelfläche des Rotors
- 12: Einlauföffnung des Durchflußkanals
- 13: Auslauföffnung des Durchflußkanals
- 14: Gefäßbodenauskleidung
- 15: Gefäßwandauskleidung
- 16: Gießschutzrohr
- 17: Gleithülse
- 18: Gefäßboden
- 19: Gefäßwand
- 20: Einlaufstein
- 21: Durchflußöffnung
- 22: Betätigungsstänge
- 23: Führungsleisten
- A: Drehachse
- D: Drehung
- V: Verschiebung

## Patentansprüche

1. Drehschiebeverschluß für den Abstich flüssiger Metallschmelze aus einem metallurgischen Gefäß (2) mit einem rotationssymmetrischen, als Verschlußkörper dienenden z.B. feuerfesten Rotor (3), welcher um eine Drehachse (A) drehbar in einem einen Ausflußkanal (4) aufweisenden z.B. feuerfesten Stator (5) angeordnet ist und wenigstens einen unter Drehung (D) des Rotors (3) gegenüber dem Stator (5) durch Verbindung der Einlauföffnung (6) des Ausflußkanals (4) des Stators (5) mit der Auslauföffnung (7) des Ausflußkanals (4) des Stators (5) zu öffnenden und durch Unterbrechung dieser Verbindung wieder zu schließenden Durchflußkanal (8) aufweist, dadurch gekennzeichnet, daß der Stator (5) eine Aussparung (9) mit einer als Dichtsitz dienenden kreiszylindrischen Innenfläche (10) aufweist, in welche der Rotor (4) mit einer kreiszylindrischen Mantelfleche (11) dichtend eingepaßt ist und innerhalb welcher der Rotor (3) sowohl drehbar als auch axial verschiebbar ist.

2. Drehschiebeverschuß nach Anspruch 1, dadurch gekennzeichnet, daß wenigstens die Einlauf- oder die Auslauföffnungen (6, 12; 7, 13) von Stator (5) und Rotor (3) in der kreiszylindrischen Innenfläche (10) des Stators (5) bzw. der kreiszylindrischen Mantelfläche (11) des Rotors (3) angeordnet sind.

3. Drehschiebeverschluß nach einem der Ansprüche 1 oder 2, dadurch gekennzeichnet, daß sowohl die Einlauföffnung (6) des Ausflußkanals (4) des Stators (5) in der kreiszylindrischen Innenfläche (10) der Aussparung (9) und die Einlauföffnung (12) des Durchflußkanals (8) des Rotors (3) in der kreiszylindrischen Mantelfläche (11) des Rotors (3) als auch die Auslauföffnung (13) des Durchflußkanals (8) des Rotors (3) in der kreiszylindrischen Mantelfläche (11) des Rotors (3) und die Auslauföffnung (7) des Ausflußkanals (4) des Stators (5) in der kreiszylindrischen Innenfläche (10) der Aussparung (9) liegen (Fig. 1).

4. Drehschiebeverschluß nach einem der Ansprüche 1 oder 2, dadurch gekennzeichnet, daß die Einlauföffnung (6) des Ausflußkanals (4) des Stators (5) und die Einlauföffnung (12) des Durchflußkanals (8) des Rotors (3) in je einer im wesentlichen senkrecht zur Drehachse (A) stehenden Stirnfläche des Stators (5) bzw. des Rotors (3) liegen (Fig. 2).

5. Drehschiebeverschluß nach einem der Ansprüche 1 oder 2, dadurch gekennzeichnet, daß die Auslauföffnung (7) des Ausflußkanals (4) des Stators (5) und die Auslauföffnung (13) des Durchflußkanals (8) des Rotors (3) je in einer im wesentlichen senkrecht zur Drehachse (A) des Rotors (3) stehenden Stirnfläche des Stators (5) bzw. des Rotors (3) liegen (Fig. 3 bis 8).

6. Drehschiebeverschluß nach einem der Ansprüche 1 bis 5, dadurch gekennzeichnet, daß sowohl der Ausflußkanal (4) des Stators (5) als auch der Durchflußkanal (8) des Rotors (3) insgesamt im wesentlichen senkrecht zur Drehachse (A) verlaufen (Fig. 1).

7. Drehschiebeverschluß nach einem der Ansprüche 1 bis 6, dadurchgekennzeichnet, daß sowohl der Ausflußkanal (4) des Stators (5) als auch der Durchflußkanal (8) des Rotors (3) über einen wesentlichen Teil ihrer Länge parallel zur Drehachse (A) des Rotors (3) verlaufen (Fig. 2 bis 4 bis 8).

8. Drehschiebeverschluß nach einem der Ansprüche 1 bis 7, dadurch gekennzeichnet, daß sowohl der Ausflußkanal (6) des Stators (5) als auch der Durchflußkanal (8) des Rotors (3) -in Durchflußrichtung gesehen - zunächst im wesentlichen in Richtung der Drehachse (A) des Rotors (3) und dann im wesentlichen senkrecht zu der Drehachse (A) verlaufen oder umgekehrt (Fig. 2 bis 8).

9. Drehschiebeverschluß nach Anspruch 1 bis 8, dadurch gekennzeichnet, daß Stator (5) und Rotor (3) - bei gefülltem Gefäß (2) ganz oder wenigstens teilweise in der Metallschmelze angeordnet sind (Fig. 2 und 4 bis 8).

10. Drehschiebeverschluß nach Anspruch 1 bis 8, dadurch gekennzeichnet, daß Stator (5) und Rotor (3) außen an der Gefäßwandung (18, 19) angeordnet sind (Fig. 1 und 3).

11. Drehschiebeverschluß nach einem der Ansprüche 1 bis 9, dadurch gekennzeichnet, daß Stator (5) und Rotor (3) wenigstens teilweise innerhalb der Gefäßwandung (18, 19) angeordnet sind (Fig. 2 und 4 bis 8).

12. Drehschiebeverschluß nach Anspruch 11, dadurch gekennzeichnet, daß der Stator (5) und der Rotor (3) ganz oder teilweise einen Bestandteil der feuerfesten Gefäßbodenauskleidung (14) und/oder der Gefäßwandauskleidung (15) bilden (Fig. 2 und 4 bis 8).

13. Drehschiebeverschluß nach Anspruch 12, dadurch gekennzeichnet, daß der Stator (5) in dem Übergangsbereich zwischen Gefäßbodenauskleidung (14) und Gefäßwandauskleidung (15) angeordnet ist (Fig. 2).

14. Drehschiebeverschluß nach einem der Ansprüche 1 bis 13, dadurch gekennzeichnet, daß der Rotor (3) durch die Gefäßwand (19) und die Gefäßwandauskleidung (15) hindurch antreibbar ist (Fig. 2).

15. Drehschiebeverschluß nach einem der Ansprüche 1 bis 13, dadurch gekennzeichnet, daß der Rotor (3) von unten durch den Gefäßboden (18) und die Gefäßbodenauskleidung (14) hindurch oder von oben ggf. durch die Metallschmelze hindurch antreibbar ist (Fig. 4 bis 8).

16. Drehschiebeverschluß nach einem der Ansprüche 1 bis 15, dadurch gekennzeichnet, daß der Rotor (3) von zwei unterschiedlichen Antrieben für Drehung und Axialverschiebung betätigbar ist.

17. Drehschiebeverschluß nach einem der Ansprüche 1 bis 16, dadurch gekennzeichnet, daß der Stator (5) oder der Rotor (3) oder ein Teil oder eine Verlängerung derselben als Gießschutzrohr (16) ausgebildet ist (Fig. 2, 6 und 7).

18. Stator bzw. Rotor für einen Drehschiebeverschluß nach einem der Ansprüche 1 bis 17, gekennzeichnet durch eine feuerfeste Gleithülse (17) zur Führung des Rotors (3) bzw. in dem Stator (5).

19. Stator bzw. Rotor für einen Drehschiebeverschluß (1) nach einem der Ansprüche 1 bis 17 oder nach Anspruch 18, dadurch gekennzeichnet, daß der Wärmeausdehnungskoeffizient des Rotors (3) und ggf. dessen Gleithülse (17) gleich oder kleiner als der Wärmeausdehnungskoeefizient des Stators (5) und ggf. dessen Gleithülse (17) ist.

20. Stator bzw. Rotor für einen Drehschiebeverschluß (1) nach einem der Ansprüche 1 bis 17 oder nach Anspruch 18 oder 19, dadurch gekennzeichnet, daß Stator (5) und Rotor (3) aus unterschiedlich harten, insbesondere keramischen Werkstoffen bestehen.

21. Stator bzw. Rotor für einen Drehschiebeverschluß (1) nach einem der Ansprüche 1 bis 17 oder nach einem der Ansprüche 18 bis 20, dadurch gekennzeichnet, daß Stator (5) und/oder Rotor (3) und/oder deren Gleithülse (17) aus Oxidkeramik bestehen.

22. Stator bzw. Rotor für einen Drehschiebeverschluß (1) nach einem der Ansprüche 1 bis 17 oder nach einem der Ansprüche 18 bis 21, dadurch gekennzeichnet, daß das Feuerfestmaterial des Rotors (3) und/oder des Stators (5) und/oder der Gleithülse (17) wenigstens in den einander zugekehrten Oberflächenbereichen Kohlenstoff, Graphit od. dgl. Dauerschmierungsmittel enthält.

23. Stator bzw. Rotor für einen Drehschiebeverschluß (1) nach einem der Ansprüche 1 bis 17 oder nach einem der Ansprüche 18 bis 22, dadurch gekennzeichnet, daß das Feuerfestmaterial des Rotors (3) und/oder des Stators (5) und/oder der Gleithülse (17) keramische Fasern oder keramische Fasern und Fasern aus Kohlenstoff oder Graphit enthält.

24. Rotor für einen Drehschiebeverschluß (1) nach einem der Ansprüche 1 bis 17 oder nach einem der Ansprüche 18 bis 23, dadurch gekennzeichnet, daß er eine kreiszylindrische Mantelfläche (11) aufweist, welche einer als Sitz dienenden kreiszylindrischen Innenfläche (10) einer Aussparung (9) eines Stators (5) entspricht und in welcher wenigstens eine Einlauföffnung (12) und/oder wenigstens eine Auslauföffnung (13) eines Durchflußkanals (8) liegen/liegt.

25. Stator für einen Drehschiebeverschluß (1) nach einem der Ansprüche 1 bis 17 oder nach einem der Ansprüche 18 bis 23, dadurch gekennzeichnet, daß er eine Aussparung (9) mit einer als Sitz dienenden kreiszylindrischen Innenfläche (10) aufweist, welche einer kreiszylindrischen Mantelfläche (11) eines feuerfesten Rotors (3) entspricht und in welcher wenigstens eine Einlauföffnung (6) und/oder wenigstens eine Auslauföffnung (7) eines Ausflußkanals (4) liegen/liegt.

26. Rotor nach Anspruch 24, dadurch gekennzeichnet, daß Einlauföffnung (12) und Auslauföffnung (13) des Durchflußkanals (8) in der kreiszylindrischen Mantelfläche (11) liegen.

27. Rotor nach Anspruch 24, dadurch gekennzeichnet, daß die Einlauföffnung (12) oder die Auslauföffnung (13) des Durchflußkanals (8) in einer zur Drehachse (A) im wesentlichen senkrecht stehenden Stirnfläche liegt.

28. Stator nach Anspruch 25, dadurch gekennzeichnet, daß Einlauföffnung (6) und Auslauföffnung (7) des Ausflußkanals (4) in der kreiszylindrischen Innenfläche (10) der Aussparung (9) liegen.

29. Stator nach Anspruch 25, dadurch gekennzeichnet, daß die Einlauföffnung (6) oder die Auslauföffnung (7) des Ausflußkanals (4) in einer zur Längsachse der Aussparung (9) im wesentlichen senkrecht stehenden Stirnfläche liegt.

30. Rotor nach einem der Ansprüche 24, 26 oder 27, dadurch gekennzeichnet, daß der Durchflußkanal (8) im wesentlichen senkrecht zur Drehachse (A) verläuft.

31. Stator nach einem der Ansprüche 25, 28 oder 29, dadurch gekennzeichnet, daß der Ausflußkanal (4) im wesentlichen senkrecht zur Längsachse der Aussparung (9) verläuft.

32. Rotor nach einem der Ansprüche 24, 26 oder 27, dadurch gekennzeichnet, daß der Durchflußkanal (8) - in Durchflußrichtung gesehen - zunächst im wesentlichen in Richtung der Drehachse (A) und dann im wesentlichen senkrecht zu der Drehachse verläuft oder umgekehrt.

33. Stator nach einem der Ansprüche 25, 28 oder 29, dadurch gekennzeichnet, daß der Ausflußkanal (4) - in Durchflußrichtung gesehen - zunächst im wesentlichen in Richtung der Längsachse der Aussparung (9) und dann im wesentlichen senkrecht zu der Längsachse verläuft oder umgekehrt.

34. Stator bzw. Rotor für einen Drehschieberverschluß nach einem der Ansprüche 1 bis 17 oder nach einem der Ansprüche 18 bis 33, dadurch gekennzeichnet, daß ein Teil oder eine Verlängerung von ihm als Gießschutzrohr (16) ausgebildet ist.

35. Stator bzw. Rotor für einen Drehschiebeverschluß (1) nach einem der Ansprüche 1 bis 17 oder nach einem der Ansprüche 18 bis 34, dadurch gekennzeichnet, daß Stator (5) und/oder Rotor (3) mehrere Einlauf- oder Auslauföffnungen (6, 6′, 12; 7, 13) aufweisen. (Fig. 6 bis 8).

36. Stator bzw. Rotor nach Anspruch 35, dadurch gekennzeichnet, daß die mehreren Einlauföffnungen (6, 6′, 12) bzw. mehreren Auslauföffnungen (7, 13) untereinander unterschiedlich großen Querschnitt aufweisen.

## Claims

1. Rotary sliding gate valve for tapping liquid metal melt from a metallurgical vessel (2) with a rotationally symmetrical e.g. refractory rotor (3) which serves as a valve body and which is arranged to be rotatable about a rotary axis (A) in an e.g. refractory stator (5) having an outlet passage (4) and has at least one flow passage (8) which may be opened by rotation (D) of the rotor (3) with respect to the stator (5) to connect the inlet opening (6) of the outlet passage (4) of the stator (5) with the outlet opening (7) of the outlet passage (4) of the stator (5) and which may be closed again by interrupting this connection, characterised in that the stator (5) has a recess (9) with a circular cylindrical inner surface (10) serving as a sealing seat in which the rotor (4) with a circular cylindrical outer surface (11) is sealingly fitted and within which the rotor is not only rotatable but also axially slidable.

2. Rotary sliding gate valve as claimed in Claim 1, characterised in that at least the inlet or the outlet openings (6, 12; 7, 13) of the stator (5) and rotor (3) are disposed in the circular cylindrical inner surface (10) of the stator (5) or the circular cylindrical outer surface (11) of the rotor (3), respectively.

3. Rotary sliding gate valve as claimed in one of Claims 1 or 2, characterised in that not only is the inlet opening (6) of the outlet passage (4) in the stator (5) in the circular cylindrical inner surface (10) of the recess (9) and the inlet opening (12) of the flow passage (8) in the rotor (3) in the circular cylindrical outer surface (11) of the rotor (3) but also the outlet opening (13) of the flow passage (8) in the rotor (3) is in the circular cylindrical outer surface (11) of the rotor (3) and the outlet opening (7) of the outlet passage (4) in the stator (5) is in the circular cylindrical inner surface (10) of the recess (9) (Fig. 1).

4. Rotary sliding gate valve as claimed in one of Claims 1 or 2, characterised in that the inlet opening (6) of the outlet passage (4) in the stator (5) and the inlet opening (12) of the flow passage (8) in the rotor (3) are in a respective end surface of the stator (5) and of the rotor (3) extending perpendicular to the rotary axis (A) (Fig. 2).

5. Rotary sliding gate valve as claimed in one of Claims 1 or 2, characterised in that the inlet opening (7) of the outlet passage (4) in the stator (5) and the outlet opening (13) of the flow passage (8) in the rotor (3) are in a respective end surface of the stator (5) and the rotor (3) extending perpendicular to the rotary axis (A) of the rotor (3) (Figs. 3 to 8).

6. Rotary sliding gate valve as claimed in one of Claims 1 to 5, characterised in that not only the outlet passage (4) in the stator (5) but also the flow passage (8) in the rotor (3) extend overall substantially perpendicular to the rotary axis (A) (Fig. 1).

7. Rotary sliding gate valve as claimed in one of Claims 1 to 6, characterised in that not only the outlet passage (4) in the stator (5) but also the flow passage (8) in the rotor (3) extend parallel to the rotary axis (A) of the rotor (3) over a substantial proportion of their length (Figs. 2 to 4 to 8).

8. Rotary sliding gate valve as claimed in one of Claims 1 to 7, characterised in that not only the outlet passage (6) in the stator (5) but also the flow passage (8) in the rotor (3) extend initially substantially in the direction of the rotary axis (A) of the rotor (3) and then substantially perpendicular to the rotary axis (A) or vice versa - seen in the flow direction (Figs. 2 to 8).

9. Rotary sliding gate valve as claimed in Claim 1 to 8, characterised in that the stator (5) and rotor (3) are arranged wholly or at least partially in the metal melt when the vessel (2) is full (Figs. 2 and 4 to 8).

10. Rotary sliding gate valve as claimed in Claim 1 to 8, characterised in that the stator (5) and rotor (3) are arranged externally on the vessel wall (18, 19) (Figs. 1 and 3).

11. Rotary sliding gate valve as claimed in one of Claims 1 to 9, characterised in that the stator (5) and rotor (3) are arranged at least partially within the vessel wall (18, 19) (Figs. 2 and 4 to 8).

12. Rotary sliding gate valve as claimed in Claim 11, characterised in that the stator (5) and the rotor (3) constitute in whole or in part a component of the refractory vessel floor lining (14) and/or of the vessel wall lining (15) (Figs. 2 and 4 to 8).

13. Rotary sliding gate valve as claimed in Claim 12, characterised in that the stator (5) is arranged in the transition region between the vessel floor lining (14) and vessel wall lining (15) (Fig. 2).

14. Rotary sliding gate valve as claimed in one of Claims 1 to 13, characterised in that the rotor (3) may be driven through the vessel wall (19) and the vessel wall lining (15) (Fig. 2).

15. Rotary sliding gate valve as claimed in one of Claims 1 to 13, characterised in that the rotor (3) may be driven from below through the vessel floor (18) and the vessel floor lining (14) or from above, optionally through the metal melt (Figs. 4 to 8).

16. Rotary sliding gate valve as claimed in one of Claims 1 to 15, characterised in that the rotor (3) is actuable by two different drives for rotation and axial sliding.

17. Rotary sliding gate valve as claimed in one of Claims 1 to 16, characterised in that the stator (5) or the rotor (3) or a part or an extension of the same is constructed as a pouring protection tube (16) (Figs. 2, 6 and 7).

18. Stator or rotor for a rotary sliding gate valve as claimed in one of Claims 1 to 17, characterised by a refractory sliding sleeve (17) for guiding of the rotor (3) or in the stator (5).

19. Stator or rotor for a rotary sliding gate valve (1) as claimed in one of Claims 1 to 17 or as claimed in Claim 18, characterised in that the coefficient of thermal expansion of the rotor (3) and optionally its sliding sleeve (17) is the same as or smaller than the coefficient of thermal expansion of the stator (5) and optionally its sliding sleeve (17).

20. Stator or rotor for a rotary sliding gate valve (1) as claimed in one of Claims 1 to 17 or as claimed in Claim 18 or 19, characterised in that the stator (5) and rotor (3) comprise particularly ceramic materials of differing hardness.

21. Stator or rotor for a rotary sliding gate valve (1) as claimed in one of Claims 1 to 17 or as claimed in one of Claims 18 to 20, characterised in that the stator (5) and/or rotor (3) and/or their sliding sleeve (17) comprise oxide ceramic material.

22. Stator or rotor for a rotary sliding gate valve (1) as claimed in one of Claims 1 to 17 or as claimed in one of Claims 18 to 21, characterised in that the refractory material of the rotor (3) and/or of the stator (5) and/or of the sliding sleeve (17) contains carbon, graphite or the like permanent lubricant, at least in the surface regions directed towards one another.

23. Stator or rotor for a rotary sliding gate valve (1) as claimed in one of Claims 1 to 17 or as claimed in one of Claims 18 to 22, characterised in that the refractory material of the rotor (3) and/or of the stator (5) and/or of the sliding sleeve (17) contain ceramic fibres or ceramic fibres and fibres of carbon or graphite.

24. Rotor for a rotary sliding gate valve (1) as claimed in one of Claims 1 to 17 or as claimed in one of Claims 18 to 23, characterised in that it has a circular cylindrical outer surface (11) which corresponds to a circular cylindrical inner surface (10), which serves as a seat, of a recess (9) in the stator (5) and in which at least one inlet opening (12) and/or at least one outlet opening (13) of a flow passage (8) is/are situated.

25. Stator for a rotary sliding gate valve (1) as claimed in one of Claims 1 to 17 or as claimed in one of Claims 18 to 23, characterised in that it has a recess (9) with a circular cylindrical inner surface (10) which serves as a seat and which corresponds to a circular cylindrical outer surface (11) of a refractory rotor (3) and in which at least one inlet opening (6) and/or at least one outlet opening (7) of an outlet passage (4) is/are situated.

26. Rotor as claimed in Claim 24, characterised in that the inlet opening (12) and outlet opening (13) of the flow passage (8) are situated in the circular cylindrical outer surface (11).

27. Rotor as claimed in Claim 24, characterised in that the inlet opening (12) or the outlet opening (13) of the flow passage (8) is situated in an end surface extending substantially perpendicular to the rotary axis (A).

28. Stator as claimed in Claim 25, characterised in that the inlet opening (6) and outlet opening (7) of the outlet passage (4) are situated in the circular cylindrical inner surface (10) of the recess (9).

29. Stator as claimed in Claim 25, characterised in that the inlet opening (6) or the outlet opening (7) of the outlet passage (4) is situated in an end surface extending substantially perpendicular to the longitudinal axis of the recess (9).

30. Rotor as claimed in one of Claims 24, 26 or 27, characterised in that the flow passage (8) extends substantially perpendicular to the rotary axis (A).

31. Stator as claimed in one of Claims 25, 28 or 29, characterised in that the outlet passage (4) extends substantially perpendicular to the longitudinal axis of the recess (9).

32. Rotor as claimed in one of Claims 24, 26 or 27, characterised in that the flow passage (8) extends initially substantially in the direction of the rotary axis (A) and then substantially perpendicular to the rotary axis or vice versa - seen in the flow direction.

33. Stator as claimed in one of Claims 25, 28 or 29, characterised in that the outlet passage (4) extends initially substantially in the direction of the longitudinal axis of the recess (9) and then substantially perpendicular to the longitudinal axis or vice versa - seen in the flow direction.

34. Stator or rotor for a rotary sliding gate valve as claimed in one of Claims 1 to 17 or as claimed in one of Claims 18 to 33, characterised in that a portion or an extension of it is constructed as a pouring protection tube (16).

35. Stator or rotor for a rotary sliding gate valve (1) as claimed in one of Claims 1 to 17 or as claimed in one of Claims 18 to 34, characterised in that the stator (5) and/or rotor (3) has a plurality of inlet or outlet openings (6, 6', 12; 7, 13) (Figs. 6 to 8).

36. Stator or rotor as claimed in Claim 35, characterised in that the plurality of inlet openings (6, 6', 12) or plurality of outlet openings (7, 13) have cross-sections whose sizes differ from one another.

## Revendications

1. Dispositif de fermeture à obturateur rotatif pour la coulée d'un bain de métal en fusion contenu dans un récipient métallurgique (2), comportant un rotor (3), par exemple en matériau réfractaire, symétrique de révolution, servant d'élément d'obturation, qui est monté avec possibilité de rotation autour d'un axe de rotation (A) à l'intérieur d'un stator (5), par exemple en matériau réfractaire, muni d'un conduit de sortie (4), et qui comporte au moins un conduit d'écoulement (8), lequel conduit est ouvert par rotation (D) du rotor (3) par rapport au stator (5) en mettant l'orifice d'entrée (6) du conduit de sortie (4) du stator (5) en communication avec l'orifice de sortie (7) du conduit de sortie (4) du stator (5) et est fermé en interrompant cette communication, caractérisé par le fait que le stator (5) comporte un évidement (9) avec une surface intérieure (10) cylindrique circulaire formant siège étanche à l'intérieur duquel le rotor (3) qui présente une surface extérieure (11) cylindrique circulaire, est ajusté de manière étanche et peut être déplacé aussi bien en rotation qu'en translation.

2. Dispositif de fermeture à obturateur rotatif selon la revendication 1, caractérisé par le fait que les orifices d'entrée ou les orifices de sortie (6, 12; 7, 13) au moins du stator (5) et du rotor (3) sont aménagés dans la surface intérieure (10) cylindrique circulaire du stator (5) ou dans la surface extérieure (11) cylindrique circulaire du rotor (3).

3. Dispositif de fermeture à obturateur rotatif selon l'une des revendications 1 ou 2, caractérisé par le fait que l'orifice d'entrée (6) du conduit de sortie (4) du stator (5) et l'orifice d'entrée (12) du conduit d'écoulement (8) du rotor (3) sont aménagés respectivement dans la surface intérieure (10) cylindrique de l'évidement (9) et dans la surface extérieure (11) cylindrique circulaire du rotor (3) tandis que l'orifice de sortie (13) du conduit d'écoulement (8) du rotor (3) et l'orifice de sortie (7) du conduit de sortie (4) du stator (5) sont aménagés respectivement dans la surface extérieure (11) cylindrique circulaire du rotor (3) et dans la surface intérieure (10) cylindrique circulaire de l'évidement (9).

4. Dispositif de fermeture à obturateur rotatif selon l'une des revendications 1 ou 2, caractérisé par le fait que l'orifice d'entrée (6) du conduit se sortie (4) du stator (5) et l'orifice d'entrée (12) du conduit d'écoulement (8) du rotor (3) sont situés respectivement dans une face frontale du stator (5) et du rotor (3) qui est sensiblement perpendiculaire à l'axe de rotation (A) (Figure 2).

5. Dispositif de fermeture à obturateur rotatif selon l'une des revendications 1 ou 2, caractérisé par le fait que l'orifice de sortie (7) du conduit se sortie (4) du stator (5) et l'orifice de sortie (13) du conduit d'écoulement (8) du rotor (3) sont situés respectivement dans une surface frontale du stator (5) ou du rotor (3) qui est sensiblement perpendiculaire à l'axe de rotation (A) du rotor (3) (Figures 3 à 8).

6. Dispositif de fermeture à obturateur rotatif selon l'une des revendications 1 à 5, caractérisé par le fait que le conduit de sortie (4) du stator (5) et le conduit d'écoulement (8) du rotor (3) sont globalement sensiblement perpendiculaires à l'axe de rotation (A) (figure 1).

7. Dispositif de fermeture à obturateur rotatif selon l'une des revendications 1 à 6, caractérisé par le fait que le conduit de sortie (4) du stator (5) et le conduit d'écoulement (8) du rotor (3) sont parallèles à l'axe de rotation (A) du rotor (3) sur une partie importante de leur longueur (figures 2 à 4 à 8).

8. Dispositif de fermeture à obturateur rotatif selon l'une des revendications 1 à 7, caractérisé par le fait que le conduit de sortie (6) du stator (5) et le conduit d'écoulement (8) du rotor (3) - vu dans la direction de l'écoulement - s'étendent tout d'abord sensiblement dans la direction de l'axe de rotation (A) du rotor (3) puis sensiblement perpendiculairement à l'axe de rotation (A) ou inversement (figures 2 à 8).

9. Dispositif de fermeture à obturateur rotatif selon les revendications 1 à 8, caractérisé par le fait que le stator (5) et le rotor (3) - lorsque le récipient est plein - sont totalement ou au moins partiellement situés dans le bain de métal (figures 2 et 4 à 8).

10. Dispositif de fermeture à obturateur rotatif selon les revendications 1 à 8, caractérisé par le fait que le stator (5) et le rotor (3) sont disposés à l'extérieur du récipient sur la paroi (18, 19) de celui-ci (figures 1 et 3).

11. Dispositif de fermeture à obturateur rotatif selon les revendications 1 à 9, caractérisé par le fait que le stator (5) et le rotor (3) sont disposés au moins partiellement à l'intérieur de la paroi (18, 19) du récipient (figures 2 et 4 à 8).

12. Dispositif de fermeture à obturateur rotatif selon la revendication 11, caractérisé par le fait que le stator (5) et le rotor (3) font partie, en totalité ou partiellement du revêtement de fond (14) réfractaire du récipient et/ou du revêtement de paroi (15) réfractaire du récipient (figures 2 et 4 à 8).

13. Dispositif de fermeture à obturateur rotatif selon la revendication 12, caractérisé par le fait que le stator (5) est disposé dans la zone de raccordement du revêtement de fond (14) du récipient avec le revêtement de paroi (15) du récipient (figure 2).

14. Dispositif de fermeture à obturateur rotatif selon l'une des revendications 1 à 13, caractérisé par le fait que le rotor (3) est entraîné à travers la paroi de récipient (19) et le revêtement de paroi (15) du récipient (Figure 2).

15. Dispositif de fermeture à obturateur rotatif selon l'une des revendications 1 à 13, caractérisé par le fait que le rotor (3) est entraîné par le bas à travers le fond de récipient (18) et le revêtement de fond (14) du récipient ou par le haut, éventuellement à travers le bain de métal (Figures 4 à 8).

16. Dispositif de fermeture à obturateur rotatif selon l'une des revendications 1 à 15, caractérisé par le fait que le rotor (3) est actionné par deux mécanismes d'entraînement différents pour le déplacement en rotation et le déplacement en translation.

17. Dispositif de fermeture à obturateur rotatif selon l'une des revendications 1 à 16, caractérisé par le fait que le stator (5) et le rotor (3) ou une partie ou un prolongement de ceux-ci sont agencés sous forme de busette de coulée (16) (Figures 2, 6 et 7).

18. Stator et rotor pour un Dispositif de fermeture à obturateur rotatif selon l'une des revendications 1 à 17, caractérisé par un fourreau (17) de guidage réfractaire monté sur le rotor (3) ou à l'intérieur du stator (5).

19. Stator et rotor pour un dispositif de fermeture à obturateur rotatif (1) selon l'une des revendications 1 à 17 ou selon la revendication 18, caractérisé par le fait que le coefficient de dilatation thermique du rotor (3) et le cas échéant de son fourreau (17) est égal ou inférieur au coefficient de dilatation thermique du stator (5) et le cas échéant de son fourreau (17).

20. Stator et rotor pour un dispositif de fermeture à obturateur rotatif (1) selon l'une des revendications 1 à 17 ou selon la revendication 18 ou 19, caractérisé par le fait que le rotor (3) et le stator (5) sont réalisés en des matériaux de duretés différentes, notamment en matériaux céramiques.

21. Stator et rotor pour un dispositif de fermeture à obturateur rotatif (1) selon l'une des revendications 1 à 17 ou selon l'une des revendications 18 à 20, caractérisé par le fait que le stator (5) et/ou le rotor (3) et/ou leurs fourreaux (17) sont réalisés en céramique oxydée.

22. Stator et rotor pour un dispositif de fermeture à obturateur rotatif (1) selon l'une des revendications 1 à 17 ou selon l'une des revendications 18 à 21, caractérisé par le fait que le matériau réfractaire du stator (5) et/ou du rotor (3) et/ou du fourreau (17) contient, au moins dans les zones superficielles tournées l'une vers l'autre, du carbone, du graphite ou un lubrifiant permanent similaire.

23. Stator et rotor pour un dispositif de fermeture à obturateur rotatif (1) selon l'une des revendications 1 à 17 ou selon l'une des revendications 18 à 22, caractérisé par le fait que le matériau réfractaire du stator (5) et/ou du rotor (3) et/ou du fourreau (17) contient des fibres céramiques ou des fibres céramiques et des fibres de carbone ou du graphite.

24. Rotor pour un dispositif de fermeture à obturateur rotatif (1) selon l'une des revendications 1 à 17 ou selon l'une des revendications 18 à 23, caractérisé par le fait qu'il présente une surface extérieure (11) cylindrique circulaire qui correspond à une surface intérieure (10) cylindrique circulaire formant siège d'un évidement (9) d'un stator (5) et dans laquelle est/sont aménagé(s) au moins un orifice d'entrée (12) et/ou au moins un orifice de sortie (13) d'un conduit d'écoulement (8).

25. Stator pour un dispositif de fermeture à obturateur rotatif (1) selon l'une des revendications 1 à 17 ou selon l'une des revendications 18 à 23, caractérisé par le fait qu'il présente un évidement (9) avec une surface intérieure (10) cylindrique circulaire formant siège qui correspond à une surface extérieure (11) cylindrique circulaire d'un rotor (3) réfractaire et dans laquelle est/sont aménagé(s) au moins un orifice d'entrée (6) et/ou au moins un orifice de sortie (7) d'un conduit de sortie (4).

26. Rotor selon la revendication 24, caractérisé par le fait que l'orifice d'entrée (12) et l'orifice de sortie (13) du conduit d'écoulement (8) sont aménagés dans la surface extérieure (11) cylindrique circulaire.

27. Rotor selon la revendication 24, caractérisé par le fait que l'orifice d'entrée (12) ou l'orifice de sortie (13) du conduit d'écoulement (8) est aménagé dans une surface frontale qui est sensiblement perpendiculaire à l'axe de rotation (A).

28. Stator selon la revendication 25, caractérisé par le fait que l'orifice d'entrée (6) et l'orifice de sortie (7) du conduit de sortie (4) sont aménagés dans la surface intérieure (10) de l'évidement (9).

29. Stator selon la revendication 25, caractérisé par le fait que l'orifice d'entrée (6) ou l'orifice de sortie (7) du conduit de sortie (4) est aménagé dans une surface frontale qui est sensiblement perpendiculaire à l'axe longitudinal de l'évidement (9).

30. Rotor selon l'une des revendications 24, 26 ou 27, caractérisé par le fait que le conduit d'écoulement (8) est essentiellement perpendiculaire à l'axe de rotation (A).

31. Stator selon l'une des revendications 25, 28 ou 29, caractérisé par le fait que le conduit de sortie (4) est essentiellement perpendiculaire à l'axe longitudinal de l'évidement (9).

32. Rotor selon l'une des revendications 24, 26 ou 27, caractérisé par le fait que le conduit d'écoulement (8) - vu dans la direction de l'écoulement - s'étend tout d'abord dans la direction de l'axe de rotation (A) puis est sensiblement perpendiculaire à l'axe de rotation ou inversement.

33. Stator selon l'une des revendications 25, 28 ou 29, caractérisé par le fait que le conduit de sortie (4) - vu dans la direction de l'écoulement - s'étend tout d'abord dans la direction de l'axe longitudinal de l'évidement (9) puis est sensiblement perpendiculaire à l'axe longitudinal ou inversement.

34. Stator ou rotor pour un dispositif de fermeture à obturateur rotatif selon l'une des revendications 1 à 17 ou selon l'une des revendications 18 à 33, caractérisé par une partie ou un prolongement de celui-ci qui est réalisé en forme de busette de coulée (16).

35. Stator ou rotor pour un dispositif de fermeture à obturateur rotatif (1) selon l'une des revendications 1 à 17 ou selon l'une des revendications 18 à 34, caractérisé par le fait que le stator (5) et/ou le rotor (3) comporte plusieurs orifices d'entrée ou de sortie (6, 6', 12; 7, 13) (figures 6 à 8).

36. Stator ou rotor selon la revendication 35, caractérisé par le fait que les orifices d'entrée (6, 6', 12) ou les orifices de sortie (7, 13) en nombre supérieur à un ont des sections différentes.
